# EUROPÄISCHE PATENTSCHRIFT

(11) **EP 0 231 445 B1**
(45) Veröffentlichungstag und Bekanntmachung des Hinweises auf die Patenterteilung: **14.06.1989**
(21) Anmeldenummer: 86115529.9
(22) Anmeldetag: 08.11.1986
(51) Int. Cl.: B21B 31/22, B21B 31/10, B21B 31/30

(54) **Verfahren und Vorrichtung zur Höhenverlagerung von Walzen in Walzgerüsten**
Method and apparatus for the horizontal adjustment of rolls in a rolling mill
Procédé et dispositif pour le déplacement horizontal des cylindres de laminage dans des cages de laminage

(30) Priorität: 18.12.1985 DE 3544781
(43) Veröffentlichungstag der Anmeldung: 12.08.1987
(73) Patentinhaber: SMS SCHLOEMANN-SIEMAG AKTIENGESELLSCHAFT, 40237 Düsseldorf (DE)
(72) Erfinder: Bohnenkamp, Heinrich, D-4040 Neuss (DE)
(74) Vertreter: Müller, Gerd, Dipl.-Ing.

(56) Entgegenhaltungen:
- DE-A- 2 806 525
- DE-B- 1 752 581
- US-A- 4 038 857
- US-A- 4 237 715
- PATENT ABSTRACTS OF JAPAN, Band 8, Nr. 197 (M-324)[1634], 11. September 1984
- PATENT ABSTRACTS OF JAPAN, Band 4, Nr. 37 (M-4), 27. März 1980, Seite 123 M 4; & JP - A - 55 10340 (HITACHI) 24.01.1980

## Beschreibung

Die Erfindung bezieht sich auf ein Verfahren sowie eine Vorrichtung zur Höhenverlagerung von Walzen in Walzgerüsten, zum Angleichen der Oberkante der unteren Arbeitswalze an die Walzlinie und zum Wechseln der Walzen, insbesondere bei Quarto- Gerüsten, ausgestattet mit einem Walzenwechselschlitten, der in Längsrichtung der Walzen verfahrbar ist und auswechselbare Stufenplatten variabler Dicke bzw. Höhe zur Abstützung der Einbaustücke der Stützwalzen aufweist, sowie vertikale Hubelemente zum zwischenzeitlichen Abstützen der Einbaustücke.

In der deutschen Patentschrift DE-C 28 06 525 wird eine Vorrichtung zum Ausfahren der Walzen von Walzgerüsten und zum Angleichen der Oberkante der unteren Arbeitswalze an die Walzlinie beschrieben, ausgestattet mit einem Walzenwechselschlitten, auf dem mehrere Stufenplatten unterschiedlicher Dicke angeordnet und mittels eines Verschiebeantriebs unter die Einbaustücke der unteren Stützwalze einfahrbar sind, wobei die Stufenplatten in einem Verschieberahmen angeordnet sind, der auf einer auf dem Wechselschlitten befindlichen Bahn beweglich geführt und mit dem Verschiebeantrieb verbunden ist, wobei der Verschiebeantrieb mindestens eine im Wechselschlitten gelagerte und von einem Motor über Getriebe angetriebene Spindel umfaßt, ferner mit vertikalen Hubelementen zum Abstützen der Einbaustücke, wobei die Hubelemente beidseits des Verschieberahmens im Wechselschlitten angeordnet sind. Diese Vorrichtung verwendet Stufenplatten unterschiedlicher Dicke, eine stufenlose kontinuierliche Angleichung an den Walzenverschleiß ist hierbei jedoch nicht möglich.

Daneben sind aber auch stufenlos verstellbare Einrichtungen bekannt, wobei die maximal mögliche Höhenverlagerung der Einbaustücke mittels Keilen vorgenommen wird. Diese Anordnungen sind allerdings nicht in Richtung der Walzenachsen verfahrbar ausgebildet. Infolge des notwendigen kleinen Keilwinkels, müssen die Keile im übrigen auch sehr lang sein, wegen der ansonsten eintretenden Selbsthemmung. Daher sind derartige Vorrichtungen apparativ sehr aufwendig und wartungsunfreundlich bei hohem Platzbedarf.

In der US-A 4 038 857 ist eine kontinuierliche Höhenverlagerung von Walzen in Walzgerüsten angesprochen, wobei die Höhenverlagerung dadurch erzielt wird, daß eine als Treppe ausgebildete Stufenplatte mittels Keilen kontinuierlich in der Höhe verstellt werden kann. Nur die Stufen als eine nachteilig zusammenhängende Treppeneinheit und die Keile sind im Schlitten angeordnet. Die Einbaustücke werden vertikal mittels Hydraulikzylinder und Haken hochgezogen. Das Anheben ist kompliziert und zeitaufwendig, zudem müssen die Einbaustücke als Sonderanfertigungen für die Aufnahme der Haken ausgebildet sein und als spezieller, teurer Reservesatz in Bereitstellung gehalten werden. Als horizontale Hubelemente sind kostenaufwendige Spindeln zur Keilverstellung vorgesehen. Ein Wechsel der Arbeitswalzen ist umständlich und eine einfache Reparatur- und Wartungsmöglichkeit, insbesondere auch für die vertikalen Hubelemente nicht gegeben.

Es ist daher Aufgabe der Erfindung, ein Verfahren und eine Vorrichtung vorzustellen, mittels derer die genannten Nachteile vermieden und die Schwierigkeiten ausgeräumt werden können. Dabei soll der Walzenwechsel, insbesondere auch der Wechsel der Arbeitswalzen vereinfacht werden, bei gleichzeitig optimierter Einstellung des Walzspaltes, beziehungsweise Einhaltung einer konstanten Walzlinie. Neben einer kompakten Bauweise soll auch eine gute Wartungsmöglichkeit für die Stufenplatten und Hubelemente gewährleistet und eine Schwächung der Walzenständer dabei vermieden werden.

Die Lösung der gestellten Aufgabe gelingt für das erfindungsgemäße Verfahren dadurch, daß bei mehreren Stufenplatten unterschiedlicher Höhe, mit der niedrigsten Stufe beginnend, diese jeweils stufenlos mittels eines kurzen Vertikalhubes angehoben wird, bis die niedrigere Stufe das Niveau der nächsthöheren Stufe erreicht hat, wobei dann die vertikalen Hubelemente die Abstützung der Einbaustücke zwischenzeitlich übernehmen, bis der kurze Vertikalhub auf seine untere Stellung zurückgefahren und die nächsthöhere Stufenplatte unter die Einbaustücke gefahren wurde. Hierdurch wird vorteilhaft eine stufenlose Höhenverstellung und Auswechselung der Arbeitswalzen bei nur geringem Platzbedarf ermöglicht. Außerdem gestattet die stufenlose Höhenverlagerung das kontinuierliche Angleichen der Oberkante der unteren Arbeitswalze an eine höhenkonstante Walzlinie, beispielsweise in Warmbandfertigstraßen. Eine feste Rollgangsoberfläche bzw. eine feste Führungsoberkante entsprechend der Banddicke kann beliebig eingestellt werden.

In vorteilhafter Ausgestaltung der Erfindung ist vorgesehen, daß der kurze Vertikalhub durch einen Horizontalhub erzeugt wird. Hierdurch wird eine kompakte Bauweise ermöglicht, in dem ein nur kurzer Vertikalhub durch einen ebenfalls verhältnismäßig kurzen Horizontalhub erzeugt wird.

Mit Vorteil ist ferner vorgesehen, daß das erfindungsgemäße Verfahren zum Wechseln der Arbeitswalzen eingesetzt wird, wobei die untere Stützwalze mit der Arbeitswalze durch die vertikalen Hubelemente im Walzenwechselschlitten angehoben werden und die unterste Stufenplatte unter die Einbaustücke gefahren und dann die Stützwalze mit der Arbeitswalze abgesenkt wird, wobei sich das untere Einbaustück der Arbeitswalzen auf eine feste Schiene setzt und ausgefahren wird. Auf diese Weise kann ein besonders einfacher Arbeitswalzenwechsel erfolgen, ohne die Ausfahrschienen für den Walzenwechsel anheben zu müssen.

Für die Vorrichtung zur Höhenverlagerung von Walzen in Walzgerüsten, zum Angleichen der Oberkante der unteren Arbeitswalze an die Walzlinie und zum Wechseln der Walzen, zur Durchführung des erfindungsgemäßen Verfahrens, wird die Aufgabe dadurch gelöst, daß der Walzenwechselschlitten eine mittels Hubzylinder bewegliche Keilanordnung für die stufenlose Höhenverlagerung der einzelnen Stufenplatten aufweist und die vertikalen Hubelemente zum zwischenzeitlichen Abstützen der Einbaustücke ebenfalls im Walzenwechselschlitten angeordnet sind.

Eine weitere Ausgestaltung der Erfindung sieht vor, daß die Keilanordnung aus zwei oberen Keilen und zwei unteren Keilen besteht, wobei jeweils ein oberer und unterer Keil eine gemeinsame Berührungsfläche bilden und jeweils der obere in vertikaler und der untere in horizontaler Richtung zwangsgeführt werden. Hierbei handelt es sich um eine besonders betriebssichere und zuverlässige Ausführungsform.

In einer anderen Ausgestaltung der Erfindung ist mit Vorteil vorgesehen, daß die unteren Keile miteinander durch eine oder mehrere Verbindungselemente in starrer Wirkungsverbindung stehen. Mit dieser Maßnahme entfällt ein weiteres Hubelement, es können somit Kosten gespart werden.

Zweckmäßigerweise bildet die Berührungsfläche des jeweils oberen Keils mit dem zugehörigen unteren Keil einen Keilwinkel gegenüber der Horizontalen von in etwa 5 Grad. Mittels der bevorzugten Winkelanordnung wird die kompakte Bauweise optimiert.

Eine weitere Ausgestaltung der Erfindung sieht mit Vorteil vor, daß die unteren Keile mittels eines Hubzylinders horizontal verschiebbar angeordnet sind, wobei der Hubzylinder vorzugsweise zwischen den unteren Keilen angeordnet ist. Hubzylinder sind bewährte Kraftmittel, die Anordnung zwischen den Keilen ist besonders platzsparend. Zweckmäßigerweise ist an der Kolbenstange des horizontalen Hubzylinders eine hydraulische Klemme angebracht, die durch das Walzen bedingte Schlagimpulse auf das Kraftmittel auffängt.

Ferner ist mit Vorteil vorgesehen, daß zumindest ein oberer Keil mit einer Druckmeßdose ausgestattet ist und ein Distanzstück besitzt. Auf diese Weise kann der Walzdruck gesteuert und eine konstante Höhe der Walzlinie kontrollierbar eingehalten werden.

Weiterhin ist mit der Erfindung vorgesehen, daß mehrere Stufenplatten unterschiedlicher Dicke auf dem Walzenwechselschlitten angeordnet und mittels eines Verschiebeantriebs unter die Einbaustücke der unteren Stützwalze verfahrbar sind, wobei die Stufenplatten in einem Verschieberahmen angeordnet sind, der auf einer auf dem Walzenwechselschlitten befindlichen Bahn beweglich geführt und mit dem Verschiebeantrieb verbunden ist, wobei der Verschiebeantrieb mindestens eine im Walzenwechselschlitten gelagerte und von einem Motor über Getriebe angetriebene Spindel umfaßt. Auf diese Weise kann die Höhenverlagerung der Walzen beliebig eingestellt bzw. verstellt werden, beispielsweise kontinuierlich in Abhängigkeit vom Walzenverschleiß. Ferner sind zweckmäßigerweise die vertikalen Hubelemente zum zwischenzeitlichen Abstützen der Einbaustücke beidseits des Verschieberahmens im Walzenwechselschlitten angeordnet.

Darüberhinaus ist mit der Erfindung vorgesehen, daß die niedrigsten Stufenplatten eine Dicke von etwa 50 mm aufweisen, wobei zwischen den Walzenständern beidseitig achsparallel zu den Walzen stationäre Ausfahrschienen angeordnet sind, auf denen die unteren Einbaustücke der Arbeitswalzen verfahrbar sind, sofern die Einbaustücke der Stützwalze auf den unteren Stufenplatten aufliegen. Diese Ausführungsform gestattet vorteilhaft ein Wechseln der Arbeitswalzen, ohne die Ausfahrschienen für den Walzenwechsel anheben zu müssen.

Weitere Einzelheiten, Merkmale und Vorteile der Erfindung geben sich aus der nachstehenden Erläuterung der in den Zeichnungen schematisch dargestellten Ausführungsbeispiele.

Es zeigen:
Fig. 1 einen Teillängschnitt durch den erfindungsgemäßen Wechselschlitten im Bereich des linken Einbaustücks eines Walzgerüsts
Fig. 2 einen Teillängschnitt durch den Wechselschlitten im Bereich des rechten Einbaustücks eines Walzgerüsts
Fig. 3 einen Querschnitt aus Figur 1 gemäß der Linie A-B
Fig. 4 einen Längsschnitt durch den erfindungsgemäßen Walzenwechselschlitten mit stufenlosem Höhenausgleich mit nur zwei Stufenplatten
Fig. 5 schematische Darstellung des oberen Keils mit Druckmeßdose im Querschnitt

Die Figuren 1 und 2 zeigen jeweils ausschnittweise ein Vierwalzengerüst mit den Einbaustücken (10, 11) einer unteren Stützwalze (13) beim Walzen auf einem Walzenwechselschlitten (14) in den Fensteröffnungen der Walzenständer (15, 16). Die Walzenständer (15, 16) sind durch eine Traverse (17) verbunden, wobei am Walzenständer (16) zusätzlich ein Träger (18) angebracht ist. Auf den Walzenständem (15, 16), der Traverse (17) und dem Träger (18) ist niveaugleich eine Gleitschiene (19) angebracht auf der der Walzenwechselschlitten (14) verfahrbar ist. Am Schlitten (14) ist eine Kolbenstange (nicht dargestellt) eines am Träger (18) befestigten Verschiebezylinders (nicht dargestellt) angeschlossen, womit der Schlitten (14) auf der Gleitschiene (19) aus dem Walzgerüst heraus- und hereingefahren werden kann. Die Oberseite des Wechselschlittens (14) ist als Bahn (20, 21) für einen Verschieberahmen (22) ausgebildet, in dem auf jeder Seite sechs Stufenplatten (23 - 28; 29 - 34) unterschiedlicher Höhe in einer Reihe angeordnet sind.

Die niedrigsten Stufenplatten (28, 34) weisen eine Dicke von etwa 50 mm auf. Auf diese Weise kann die Walzenwechselvorrichtung (14) sehr leicht zum alleinigen Wechseln der Arbeitswalzen eingesetzt werden, wobei die untere Stützwalze (13) mit der Arbeitswalze durch die vertikalen Hubelemente (Fig. 3, Ziffern 70, 71)im Walzenwechselschlitten (14)angehoben und die unterste Stufenplatte (28, 34) unter die Einbaustücke (10, 11) gefahren und dann die Stützwalze (13) mit der Arbeitswalze abgesenkt wird. Die unteren Einbaustücke der Arbeitswalzen setzen sich dabei auf eine feste Schiene (nicht dargestellt) und können ausgefahren werden. Sofern auch die Stützwalzen gewechselt werden müssen, werden diese danach auf dem Schlitten (14) ausgefahren.

Die Stufung der übrigen Stufenplatten (23 - 27 bzw. 29 - 33) zueinander beträgt in etwa 30 mm. Die Stufenplatten (23, 29; 24, 30; 25, 31; 26, 32; 27, 33; 28, 34) stehen jeweils paarweise in Wirkungsverbindung mit den Hartmetalldruckstücken (35, 36).

Die Bahn (20, 21) des Verschieberahmens (22) kann durch am Walzenwechselschlitten (14) seitlich aufgesetzte Hauben abgedeckt sein, die mittels Dichtungen (nicht dargestellt) an den Einbaustücken (10, 11) angeschlossen sind. Dadurch kann vorteilhaft eine Verunreinigung der Stufenplatten (23 - 34) in ihrer Bahn (20, 21) vermieden werden.

Am Walzenwechselschlitten (14) ist eine Spindel (40) gelagert, die über Schneckengetriebe und Kegelräder von einem Motor bzw. auch einem Hydraulikmotor (nicht dargestellt) angetrieben wird. Auf die Spindel (40) ist eine Führungsmutter (41) aufgeschraubt, die über eine am Verschieberahmen (22) angebrachte Gabel (42) den Verschieberahmen (22) horizontal bewegt.

Im Walzenwechselschlitten (14) ist ferner ein horizontaler Hubzylinder (50) zur Betätigung der beweglichen Keilanordnung (51 - 54) für die stufenlose Höhenverstellung der einzelnen Stufenplatten (23 - 34) vorgesehen. Die Keilanordnung (51 - 54) besteht im wesentlichen aus zwei oberen Keilen (51, 52) und zwei unteren Keilen (53, 54), wobei jeweils der obere Keil in vertikaler und der untere Keil in horizontaler Richtung zwangsgeführt werden. Die Zwangsführung der unteren Keile (53, 54) wird durch Keilschienen (55, 56) bewirkt, die in den Führungsnuten (57, 58) des Walzenwechselschlittens (14) verschiebbar sind. Die oberen Keile (51, 52) werden im Rahmen des Wechselschlittens (14) vertikal beweglich gehalten. Zweckmäßigerweise sind die unteren Keile (53, 54) durch Verbindungselemente (59), beispielsweise eine oder mehrere Stangen, Profilleisten, Stabkonstruktionen etc. miteinander verbunden. An der Kolbenstange (60) des horizontalen Hubzylinders (50) ist eine hydraulische Klemme (61) zur Vermeidung von Schlägen auf den Zylinder (50) angebracht.

Gemäß Figur 3 sind im Walzenwechselschlitten (14) beidseits des Verschieberahmens (22) als Hubelemente vertikale Hubzylinder (70, 71) unterhalb der Einbaustücke (10, 11) angeordnet, deren Kolben bei Beaufschlagung über Distanzplatten (72, 73) die Einbaustücke (10 bzw. 11) anheben. Der Wechselschlitten (14) ist auf der unteren Gleitschiene (19) achsparallel verschiebbar seitlich abgestützt an den Gleitleisten (74, 75), die an den Verschleißleisten (76, 77) der Walzenständer (15, 16) angebracht sind. Der Verschieberahmen (22) wird seitlich im Schlitten (14) in den Gleitlagern (78, 79) bewegt. In der angehobenen Stellung können durch den Motor für die Spindel (40) die zum Angleichen der Oberkante der unteren Arbeitswalze erforderlichen Stufenplatten (23 - 34) unter die Hartmetalldruckstücke (35, 36) an den Einbaustücken (10, 11) geschoben werden.

Figur 4 zeigt den unteren Teil eines Quarto- Gerüstes, wobei im Unterschied zu dem in den Figuren 1 und 2 gewählten Beispiel nur zwei Stufenplatten (62, 63) vorgesehen sind, die über die bewegliche Keilanordnung (51 - 54), wie oben bereits beschrieben, vertikal bewegt werden können. Der zwischen den unteren Keilen (53) und (54) angeordnete Hubzylinder (64) besorgt deren horizontale Verschiebung, wobei die Keile (53, 54) über seitlich angebrachte Wangen (59) in starrer Verbindung zueinander stehen. Dabei kann der Hubzylinder (64) auch oberhalb der Verbindungselemente (59) angebracht und mit diesen verbunden sein, wobei sich der Hubzylinder (64) an seiner anderen Seite jeweils im Rahmen bzw. einer Querverbindung des Walzenwechselschlittens (14) abstützt. An der Kolbenstange (65) des Hubzylinders (64) ist wiederum eine hydraulische Klemme (66) zur Vermeidung von Schlägen auf den Zylinder (64) angebracht. Eine derartige Anordnung, mit nur jeweils einer Stufenplatte (62, 63) unter den beiden Einbaustücken (10, 11), ist besonders dann sinnvoll, wenn nur geringe Höhenverlagerungen der Walzen nötig sind. Ansonsten können aber auch die Stufenplatten (62, 63) gegen dickere ausgetauscht werden. Auf diese Weise wird eine über die vertikale Hübhöhe der Keilanordnung (51 - 54) hinausgehende und quasi stufenlose Höhenverlagerung erreicht.

Nach Figur 5 kann der obere Keil (80) zweckmäßigerweise mit einer Druckmeßdose (81) ausgestattet sein, die in die Ausnehmung (82) des oberen Keils (80) eingebettet ist und auf der ein vertikal bewegliches Distanzstück (83) aufliegt.

Die erfindungsgemäßen Maßnahmen sind nicht auf das in den Zeichnungsfiguren dargestellte Ausführungsbeispiel beschränkt. So kann beispielsweise der erfindungsgemäße Walzenwechseltisch bzw. das Verfahren, ohne den Rahmen der Erfindung zu verlassen, auch in Duo- oder Sexto-Gerüsten mit entsprechender konstruktiver Anpassung eingesetzt werden.

## Patentansprüche

1. Verfahren zur Höhenverlagerung von Walzen in Walzgerüsten, zum Angleichen der Oberkante der unteren Arbeitswalze an die Walzlinie und zum Wechseln der Walzen, insbesondere bei Quarto-Gerüsten, ausgestattet mit einem Walzenwechselschlitten, der in Längsrichtung der Walzen verfahrbar ist und auswechselbare Stufenplatten (23-28) variabler Dicke bzw. Höhe zur Abstützung der Einbaustücke (10, 11) der Stützwalzen aufweist, sowie vertikale Hubelemente (70, 71) zum zwischenzeitlichen Abstützen der Einbaustücke, (10, 11) dadurch gekennzeichnet, daß bei mehreren Stufenplatten unterschiedlicher Höhe, mit der niedrigsten Stufe beginnend, diese jeweils stufenlos mittels eines Hubelementes (50, 64) mit kurzem Vertikalhub angehoben wird, bis die niedrigere Stufe das Niveau der nächsthöheren Stufe erreicht hat, wobei dann die vertikalen Hubelemente (70, 71) die Abstützung der Einbaustücke (10, 11) zwischenzeitlich übernehmen bis das Hubelement (50, 64) mit kurzem Vertikalhub auf seine untere Stellung zurückgefahren und die nächsthöhere Stufenplatte unter die Einbaustücke (10, 11) gefahren wurde.

2. Verfahren nach Anspruch 1, dadurch gekennzeichnet, daß der kurze Vertikalhub durch einen Horizontalhub erzeugt wird.

3. Verfahren nach Anspruch 1 oder 2, dadurch gekennzeichnet, daß es zum Wechseln der Arbeitswalzen eingesetzt wird, wobei die untere Stützwalze mit der Arbeitswalze durch die vertikalen Hubelemente im Walzenwechselschlitten angehoben werden und die unterste Stufenplatte unter die Einbaustücke gefahren und dann die Stützwalze mit der Arbeitswalze abgesenkt wird, wobei sich das untere Einbaustück der Arbeitswalzen auf eine feste Schiene setzt und ausgefahren wird.

4. Vorrichtung zur Höhenverlagerung von Walzen in Walzgerüsten, zum Angleichen der Oberkante der unteren Arbeitswalze an die Walzlinie und zum Wechseln der Walzen, insbesondere bei Quarto-Gerüsten, ausgestattet mit einem Walzenwechselschlitten, der in Längsrichtung der Walzen verfahrbar ist und auswechselbare Stufenplatten variabler Dicke bzw. Höhe zur Abstützung der Einbaustücke der Stützwalzen aufweist, sowie vertikale Hubelemente zum zwischenzeitlichen Abstützen der Einbaustücke, zur Durchführung des Verfahrens nach einem der vorhergehenden Ansprüche, dadurch gekennzeichnet, daß der Walzenwechselschlitten (14) eine mittels Hubzylinder (50, 64) bewegliche Keilanordnung (51-54; 80) für die stufenlose Höhenverlagerung der einzelnen Stufenplatten (23-34; 62, 63) aufweist und die vertikalen Hubelemente (70, 71) zum zwischenzeitlichen Abstützen der Einbaustücke (10, 11) ebenfalls im Walzenwechselschlitten (14) angeordnet sind.

5. Vorrichtung nach Anspruch 4, dadurch gekennzeichnet, daß die Keilanordnung aus zwei oberen Keilen (51, 52) und zwei unteren Keilen (53, 54) besteht, wobei jeweils ein oberer (51 bzw. 52) und unterer Keil (53 bzw. 54) eine gemeinsame Berührungsfläche bilden und jeweils der obere in vertikaler und der untere in horizontaler Richtung zwangsgeführt werden.

6. Vorrichtung nach Anspruch 4, dadurch gekennzeichnet, daß die unteren Keile (53, 54) miteinander durch eine oder mehrere Verbindungselemente (59) in starrer Wirkungsverbindung stehen.

7. Vorrichtung nach Anspruch 5 oder 6, dadurch gekennzeichnet, daß die Berührungsfläche des jeweils oberen Keils (51 bzw. 52) mit dem zugehörigen unteren Keil (53 bzw. 54) einen Keilwinkel gegenüber der Horizontalen von in etwa 5 Grad bildet.

8. Vorrichtung nach einem der Ansprüche 4 bis 7, dadurch gekennzeichnet, daß die unteren Keile (53, 54) mittels eines Hubzylinders (50, 64) horizontal verschiebbar angeordnet sind.

9. Vorrichtung nach Anspruch 8, dadurch gekennzeichnet, daß der Hubzylinder (64) zwischen den unteren Keilen (53, 54) angeordnet ist.

10. Vorrichtung nach einem der Ansprüche 4 bis 8, dadurch gekennzeichnet, daß an der Kolbenstange (60, 65) des horizontalen Hubzylinders (50, 64) eine hydraulische Klemme (61, 66) angebracht ist.

11. Vorrichtung nach einem der Ansprüche 4 bis 10, dadurch gekennzeichnet, daß zumindest ein oberer Keil (80, 51 bzw. 52) mit einer Druckmeßdose (81) ausgestattet ist und ein Distanzstück (83) besitzt.

12. Vorrichtung nach einem der Ansprüche 4 bis 11, dadurch gekennzeichnet, daß mehrere Stufenplatten (23-34) unterschiedlicher Dicke auf dem Walzenwechselschlitten (14) angeordnet und mittels eines Verschiebeantriebs (40-42) unter die Einbaustücke (10, 11) der unteren Stützwalze (13) verfahrbar sind, wobei die Stufenplatten (23-34) in einem Verschieberahmen (22) angeordnet sind, der auf einer auf dem Walzenwechselschlitten (14) befindlichen Bahn (20, 21) beweglich geführt und mit dem Verschiebeantrieb (40-42) verbunden ist, wobei der Verschiebeantrieb (40-42) mindestens eine im Walzenwechselschlitten (14) gelagerte und von ei- . nem Motor über Getriebe angetriebene Spindel (40) umfaßt.

13. Vorrichtung nach einem der Ansprüche 4 bis 12, dadurch gekennzeichnet, daß die vertikalen Hubelemente (70, 71) zum zwischenzeitlichen Abstützen der Einbaustücke (10, 11) beidseits des Verschieberahmens (22) im Walzenwechselschlitten (14) angeordnet sind.

14. Vorrichtung nach Anspruch 12 oder 13, dadurch gekennzeichnet, daß die Stufung der einzelnen Stufenplatten (23-27 bzw. 29-33) zueinander in etwa 30 mm beträgt.

15. Vorrichtung nach einem der Ansprüche 4 bis 14, dadurch gekennzeichnet, daß die niedrigsten Stufenplatten (28, 34; 62, 63) eine Dicke von etwa 50 mm aufweisen, wobei zwischen den Walzenständem (15, 16) beidseitig achsparallel zu den Walzen stationäre Ausfahrschienen angeordnet sind, auf denen die unteren Einbaustücke der Arbeitswalzen verfahrbar sind, sofern die Einbaustücke (10, 11) der Stützwalze (13) auf den unteren Stufenplatten (28, 34; 62, 63) aufliegen.

## Claims

1. Method for the vertical redisposition of rolls in roll stands for equalising the upper edge of the lower working roll with the rolling line and for the exchanging of the rolls, in particular in four-high roll stands, equipped with a roll changing carriage, which is movable in longitudinal direction of the rolls and displays exchangeable stepped plates (23 to 28) of variable thickness or height for the support of the chocks (10, 11) of the backing rolls, as well as vertical lifting elements (70, 71) for the meantime support of the chocks (10, 11), characterised thereby, that in the case of several stepped plates of different height and starting with the lowest step, this is raised steplessly each time by means of a lifting element (50, 64) of short vertical stroke until the lower step has reached the level of the next higher step, for which the vertical lifting elements (70, 71) then meantime take over the support of the chocks (10, 11) until the lifting element (50, 64) of short vertical stroke has travelled back to its lower setting and the next higher step plate has been moved below the chocks (10,11).

2. Method according to claim 1, characterised thereby, that the short vertical stroke is produced by an horizontal stroke.

3. Method according to claim 1 or 2, characterised thereby, that it is used for the exchanging of the working rolls, wherein the lower backing roll is raised with the working roll by the vertical lifting elements in the roll changing carriage and the lowermost step plate is moved below the chocks and the backing roll is then lowered with the working roll, while the lower chock of the working rolls sets down on a fixed rail and is moved out.

4. Apparatus for the vertical redisposition of rolls in roll stands for equalising the upper edge of the lower working roll with the rolling line and for the exchanging of the rolls, in particular in four-high roll stands, equipped with a roll changing carriage, which is movable in longitudinal direction of the rolls and displays exchangeable stepped plates of variable thickness or height for the support of the chocks of the backing rolls, as well as vertical lifting elements for the meantime support of the chocks, for the performance of the method according to one of the preceding claims, characterised thereby, that the roll changing carriage (14) displays a wedge arrangement (51 to 54; 80), which is movable by means of lifting cylinders (50, 64), for the stepless vertical redispositon of the indivdual stepped plates (23 to 34; 62, 63) and the vertical lifting elements (70, 71) for the meantime support of the chocks (10, 11) are likewise arranged in the roll changing carriage (14).

5. Apparatus according to claim 4, characterised thereby, that the wedge arrangement consists of two upper wedges (51, 52) and two lower wedges (53, 54), wherein an upper wedge (51 or 52) and a lower wedge (53 or 54) each time form a common contact surface and the upper wedge is constrainedly guided each time in vertical direction and the lower wedge is constrainedly guided each time in horizontal direction.

6. Apparatus according to claim 4, characterised thereby, that the lower wedges (53, 54) stand in rigid effective connection each with the other through one or more connecting elements (59).

7. Apparatus according to claim 5 or 6, characterised thereby, that the contact surface of the respective upper wedge (51 or 52) forms a wedge angle of about 5 degrees relative to the horizontal with the associated lower wedge (53 or 54).

8. Apparatus according to one of the claims 4 to 7, characterised thereby, that the lower wedges (53, 54) are arranged to be horizontally displaceable by means of a stroke cylinder (50, 64).

9. Apparatus according to claim 8, characterised thereby, that the stroke cylinder (64) is arranged between the lower wedges (53, 54).

10. Apparatus according to one of the claims 4 to 8, characterised thereby, that an hydraulic clamp (61, 66) is mounted at the piston rod (60, 65) of the horizontal stroke cylinder (50, 64).

11. Apparatus according to one of the claims 4 to 10, characterised thereby, that at least an upper wedge (80, 51 or 52) is equipped with a pressure- measuring cell (81) and possesses a spacer member (83).

12. Apparatus according to one of the claims 4 to 11, characterised thereby, that several stepped plates (23 to 34) of different thickness are arranged on the roll changing carriage (14) and movable by means of a displacing drive (40 to 42) to below the chocks (10, 11) of the lower backing roll (13), wherein the stepped plates (23 to 34) are arranged in a displacing frame (22), which guided to be movable on a track (20, 21) situated on the roll changing carriage (14) and connected with the displacing drive (40 to 42), wherein the displacing drive (40 to 42) comprises at least one spindle (40), which is borne in the roll changing carriage (14) and driven by a motor by way of gears.

13. Apparatus according to one of the claims 4 to 12, characterised thereby, that the vertical lifting elements (70, 71) for the meantime support of the chocks (10, 11) are arranged in the roll changing carriage (14) at both sides of the displacing frame (22).

14. Apparatus according to claim 12 or 13, characterised thereby, that the difference in step height between the individual stepped plates (23 to 27 or 29 to 33) amounts to about 30 millimetres.

15. Apparatus according to one of the claims 4 to 14, characterised thereby, that the lowest stepped plates (28, 34; 62, 63) display a thickness of about 50 millimetres, wherein stationary move-out rails, on which the lower chocks of the working rolls are movable in so far as the chocks (10, 11) of the backing roll (13) rest on the lower stepped plates (18, 34; 62, 63), are arranged between the roll stands (15, 16) at both sides of and parallelly with the axes of the rolls.

## Revendications

1. Procédé pour le réglage en hauteur de cylindres dans des cages de laminage, en vue d'adapter la génératrice supérieure du cylindre de travail inférieur à la ligne de laminage et en vue du remplacement des cylindres, notamment dans le cas de cages quarto équipées d'un chariot de remplacement de cylindres qui peut être déplacé dans la direction longitudinale des cylindres et qui comporte des cales étagées amovibles (23-28) d'épaisseur ou de hauteur variable, destinées à servir d'appui aux éléments de construction (10, 11) des cylindres d'appui, ainsi que d'organes de déplacement vertical (70, 71) destinés à servir d'appui temporaire aux éléments de construction (10, 11), caractérisé en ce que, dans le cas de plusieurs cales étagées de différentes hauteurs, on soulève la cale en continu, en commençant par l'étage le plus bas, à l'aide d'un organe de déplacement (50, 64) à faible course verticale, jusqu'à ce que la cale inférieure atteint le niveau de l'étage suivant, les organes de déplacement vertical (70, 71) prenant alors temporairement en charge l'appui des éléments de construction (10, 11) jusqu'à ce que l'organe de déplacement à faible course verticale (50, 64) a retrouvé sa position inférieure et que la cale suivante est déplacée en dessous des éléments de construction (10, 11).

2. Procédé selon la revendication 1 caractérisé en ce que la course verticale courte est produite par un déplacement horizontal.

3. Procédé selon la revendication 1 ou 2 caractérisé en ce qu'on y fait appel pour le remplacement des cylindres de travail, le cylindre d'appui inférieur étant soulevé avec le cylindre de travail à l'aide des organes à déplacement vertical, dans le chariot de remplacement de cylindres et la cale inférieure étant déplacée en dessous des éléments de construction, le cylindre d'appui étant alors abaissé avec le cylindre de travail, l'élément de construction inférieur des cylindres de travail se déposant sur un rail fixe et étant évacué.

4. Dispositif pour le réglage en hauteur de cylindres dans des cages de laminage, en vue d'adapter la génératrice supérieure du cylindre de travail inférieur à la ligne de laminage et en vue du remplacement des cylindres, notamment dans le cas de cages quarto équipées d'un chariot de remplacement de cylindres qui peut être déplacé dans la direction longitudinale des cylindres et qui comporte des cales étagées amovibles d'épaisseur ou de hauteur variable, destinées à servir d'appui aux éléments de construction des cylindres d'appui, ainsi que d'organes de déplacement vertical destinés à servir d'appui temporaire aux éléments de construction, dispositif destiné à la mise en oeuvre du procédé selon l'une quelconque des revendications précédentes, caractérisé en ce que le chariot de remplacement des cylindres (14) comporte un agencement de coins (51-54; 80) déplaçable à l'aide d'un vérin (50, 64), destiné au réglage continu en hauteur des diverses cales étagées (23-34; 62, 63) et en ce que les organes de déplacement vertical (70, 71) destinés à l'appui temporaire des éléments de construction (10, 11) sont également agencés sur le chariot de remplacement de cylindres (14).

5.. Dispositif selon la revendication 4 caractérisé en ce que l'agencement de coins consiste en deux coins supérieurs (51, 52) et deux coins inférieurs (53, 54), un coin supérieur (51 ou 52) et un coin inférieur (53 ou 54, respectivement) formant une surface de contact commune et en ce que le coin supérieur est chaque fois guidé verticalement et le coin inférieur horizontalement.

6. Dispositif selon la revendication 4 caractérisé en ce que les coins inférieurs (53, 54) sont rigidement solidarisés entre eux par un ou plusieurs éléments de liaison (59).

7. Dispositif selon la revendication 5 ou 6 caractérisé en ce que la surface de contact entre un coin supérieur (51 ou 52) et un coin inférieur correspondant (53 ou 54) forme un angle de coin par rapport à l'horizontale d'environ 5_{°}.

8. Dispositif selon l'une quelconque des revendications 4 à 7 caractérisé en ce que les coins inférieurs (53, 54) sont agencés de manière à être déplaçables horizontalement à l'aide d'un vérin (50, 64).

9. Dispositif selon la revendication 8 caractérisé en ce que le vérin (64) est agencé entre les coins inférieurs (53, 54).

10. Dispositif selon l'une quelconque des revendications 4 à 8 caractérisé en ce qu'un accouplement hydraulique (61, 66) est monté sur le poussoir (60, 65) du vérin horizontal (50, 64).

11. Dispositif selon l'une quelconque des revendications 4 à 10 caractérisé en ce qu'au moins un coin supérieur (80, 51 ou 52) est équipé d'un dispositif de mesure de pression (81) et comporte un élément d'écartement (83).

12. Dispositif selon l'une quelconque des revendications 4 à 11 caractérisé en ce que plusieurs cales étagées (23-34) d'épaisseur différente sont agencées sur le chariot de remplacement de cylindre (14) et sont déplaçables en dessous des éléments de construction (10, 11) du cylindre d'appui inférieur (13) à l'aide d'un organe d'entraînement (40-42), les cales étagées (23-34) étant disposées dans un cadre déplaçable (22) qui est guidé sur une trajectoire (20, 21) du chariot de remplacement des cylindres (14) et est relié à l'organe d'entraînement (40-42), ce dernier comportant au moins une broche (40) logée dans un chariot (14) et entraînée en rotation par un moteur, via un réducteur de vitesse.

13. Dispositif selon l'une quelconque des revendications 4 à 12 caractérisé en ce que les organes de déplacement vertical (70, 71) destinés à servir d'appui temporaire aux éléments de construction (10, 11) sont disposés des deux côtés du cadre déplaçable (22) agencé sur le chariot de remplacement de cylindres (14).

14. Dispositif selon la revendication 12 ou 13 caractérisé en ce que l'écart entre étages des diverses cales étagées (23-27 ou 29-33) est de l'ordre de 30 mm.

15. Dispositif selon l'une quelconque des revendications 4 à 14 caractérisé en ce que les cales les moins épaisses (28, 34; 62, 63) présentent une épaisseur d'environ 50 mm, des rails d'évacuation fixes étant agencés entre les supports de cylindre (15, 16), des deux c ôtés de ceux-ci, parallèlement à l'axe des cylindres, rails destinés au déplacement des éléments de construction inférieurs des cylindres de travail, dans la mesure où les éléments de construction (10, 11) du cylindre d'appui (13) reposent sur les cales étagées inférieures (28, 34; 62, 63).
